# EUROPÄISCHE PATENTSCHRIFT

(11) **EP 0 997 100 B1**
(45) Veröffentlichungstag und Bekanntmachung des Hinweises auf die Patenterteilung: **12.05.2004**
(21) Anmeldenummer: 99118238.7
(22) Anmeldetag: 14.09.1999
(51) Int. Cl.: A47L 15/50, A47L 15/16, A47L 15/39

(54) **Geschirrkorb für eine Geschirrspülmaschine**
Dishwasher rack
Panier de lave-vaisselle

(30) Priorität: 13.10.1998 DE 19847151
(43) Veröffentlichungstag der Anmeldung: 03.05.2000
(73) Patentinhaber: AEG Hausgeräte GmbH, 90429 Nürnberg (DE)
(72) Erfinder: Andreä, Jörg, Dr., 33077 Sacile (PN) (IT); Kohles, Dieter, 91459 Markt Erlbach (DE); Vogel, Jürgen, 91448 Emskirchen (DE)

(56) Entgegenhaltungen:
- DE-A- 2 618 899
- DE-A- 19 624 891
- FR-A- 2 544 606
- US-A- 4 094 702
- US-A- 4 820 351
- US-A- 5 010 660
- US-A- 5 724 692

## Beschreibung

Die Erfindung betrifft eine Geschirrspülmaschine, umfassend einen Geschirrkorb, in welchem Spülgutteile auf einem Boden abstellbar sind.

In Geschirrspülmaschinen, insbesondere in Haushalts-Geschirrspülmaschinen, werden zu reinigende Spülgutteile von wenigstens einem Geschirrkorb aufgenommen und insbesondere von unten mit Spülflüssigkeit beaufschlagt. Die Spülflüssigkeit wird den Spülgutteilen innerhalb eines Geschirrkorbes mittels eines unter dem Geschirrkorb angeordneten rotierbaren Sprüharmes zugeführt. Der Sprüharm wird von einer Umwälzpumpe gespeist, welche die Spülflüssigkeit in einem Zirkulationsbetrieb innerhalb der Geschirrspülmaschine hält.

Auf der Oberseite des Sprüharmes sind Sprühdüsen angeordnet, mit deren Hilfe die Spülflüssigkeit auf die Spülgutteile gespritzt wird. Während des Spülbetriebes beschreibt der Sprüharm eine Kreisbewegung mit einer Drehgeschwindigkeit von ca. 20 bis 30 Umdrehungen pro Minute. Die auf dem Sprüharm in unterschiedlichen Entfernungen zur Drehachse angeordneten Sprühdüsen sprühen Spülflüssigkeit während der Kreisbewegung des Sprüharmes auf nahezu die gesamte Geschirrkorbunterseite.

Sind im Geschirrkorb hohe Spülgutteile mit geringem Öffnungsquerschnitt (Weizenbiergläser, Vasen, Flaschen etc.) angeordnet, so schafft es ein aus einer vorbeistreifenden Sprühdüse erzeugter Sprühstrahl nicht, dieses Spülgutteil in ausreichendem Maße zu reinigen.

Aus der Französischen Patentanmeldung FR 2 544 606 A1 ist ein Geschirrkorb für einen Industriegeschirrspüler insbesondere zur Verwendung in Laboren für Laborgerätschaften bekannt, der mehrere Geschirrkörbe aufweist, wobei jeder dieser Geschirrkörbe im Boden des Geschirrkorbes eine feste und im wesentlichen horizontal angeordnete Rohrleitung aufweist. Die Rohrleitung ist an einem im wesentlichen vertikal angeordnetem Wasserzuleitungsrohr ankoppelbar, um die in Korb angeordneten Laborgerätschaften mit Spülflüssigkeit zu beaufschlagen. Nachteilig an der bekannten Anordnung ist, dass unabhängig davon, ob alle fest vorgesehenen Einstellplätze für Spülgut mit Spülgut bestückt sind, diese durch die im Geschirrkorbboden integrierte Rohrleitung mit Spülflüssigkeit beaufschlagt werden, was zur unnötigen Wasserverbrauch führt, insbesondere wenn der Geschirrkorb nicht voll mit Spülgut bestückt ist.

Es ist daher Aufgabe der Erfindung, eine Geschirrspülmaschine, umfassend einen Geschirrkorb anzugeben, in dem auch hohe Spülgutteile mit einem geringen Öffnungsquerschnitt bei sparsamen Wasserverbrauch besonders gut reinigbar sind.

Die Lösung der Aufgabe erfolgt erfindungsgemäß durch die Merkmale des Anspruchs 1.

Dadurch, dass an dem Geschirrkorb für die Geschirrspülmaschine mit einem Boden zum Abstellen von Spülgutteilen wenigstens eine Rohrleitung angekoppelt ist, durch welche Spülflüssigkeit einer vorbestimmten, während des Spülbetriebes ortsfesten Zone des Geschirrkorbes zuführbar ist, ist eine besonders gute Reinigung von hohen, schlanken Spülgutteilen ermöglicht. Ein Betreiber der Geschirrspülmaschine kann ein solches Spülgutteil unmittelbar so anordnen, dass die Eintrittsöffnung des Spülgutteiles unmittelbar über einer Austrittsstelle für Spülflüssigkeit an der Rohrleitung angeordnet ist. Der Sprühstrahl ist somit ständig diesem Einlassbereich zugeordnet, so dass das Innere des Spülgutteiles dem Sprühstrahl besonders gut zugänglich ist. Um bei einem aus der Geschirrspülmaschine schubladenförmig herausziehbaren Geschirrkorb eine Zufuhr der Spülflüssigkeit in die Rohrleitung zu ermöglichen, ist die Rohrleitung durch Ankoppeln eines ersten Leitungsendes an eine Spülflüssigkeit-Bereitstellungsstelle an einer Wand eines Spülbehälters der Geschirrspülmaschine mit Spülflüssigkeit versorgbar. Die Möglichkeit der Zufuhr von Spülflüssigkeit ist somit nur dann gegeben, wenn sich der Geschirrkorb in seiner eingeschobenen Betriebsstellung sich befindet. In der herausgezogenen Stellung des Geschirrkorbes, in welcher ein Beladen desselben erfolgen kann, ist die Rohrleitung von der Spülflüssigkeitsversorgung getrennt. Die Spülflüssigkeitszufuhr zur Spülflüssigkeit-Bereitstellungsstelle als auch in der Rohrleitung ist ein- und/oder ausschaltbar. Erfindungsgemäß ist dabei der Rohrleitung ein Ventil zugeordnet, das eine periodische Spülflüssigkeitszufuhr einstellt. Auf diese Weise kann ein Spülbetrieb vorgesehen sein, in dem Spülgut in zyklischer Weise Spülflüssigkeit zugeführt wird, welches insbesondere dann von Vorteil ist, wenn wenigstens noch eine weitere Rohrleitung am Geschirrkorb vorgesehen ist. Dann lassen sich die einzelnen Rohrleitungen abwechselnd mit Spülflüssigkeit versorgen, wodurch die Geschirrspülmaschine mit einer besonders geringen Menge Spülflüssigkeit betreibbar ist.

An der Rohrleitung können eine oder mehrere Austrittsöffnungen für Spülflüssigkeit vorgesehen sein. Diese Austrittsöffnungen können sich entweder am stirnseitigen Ende der Rohrleitung oder auf deren Mantelfläche befinden. Sollte eine Austrittsstelle während eines Spülprogrammes nicht benötigt werden, so ist es zweckmäßig, dass diese Austrittsstelle verschließbar ist. Auf diese Weise ist ein Verschmutzen oder Verkalken der Austrittstelle verhindert.

In einer besonderen Ausgestaltung der Erfindung ist ein dem ersten Leitungsende gegenüberliegendes zweites Leitungsende der Rohrleitung in den Aufnahmeraum für die Spülgutteile innerhalb des Geschirrkorbes erstreckt. Dies kann beispielsweise dadurch erfolgen, dass die am Boden des Geschirrkorbes entlanggeführte Rohrleitung in der Nähe ihres zweiten Leitungsende abgewinkelt und in den Geschirr-Aufnahmeraum geführt ist. Befindet sich an diesem zweiten Leitungsende eine Austrittsstelle für Spülflüssigkeit, so ist diese innerhalb eines Spülgutes angeordnet, wenn dieses Spülgut über das zweite Leitungsende der Rohrleitung gestülpt ist. Diese Austrittsstelle befindet sich dann in einem besonders geringen Abstand zu den zu reinigenden Spülgutflächen. Der in den Aufnahmeraum des Geschirrkorbes geführte Rohrabschnitt kann darüberhinaus die zusätzliche Funktion eines Haltedornes für besonders hohe Spülgutteile zum Schutz gegen Umfallen aufweisen. Für eine Anpassung an die Höhe des Spülgutteiles ist der in den Aufnahmeraum des Geschirrkorbes geführte Rohrabschnitt vorteilhafterweise teleskopartig ausziehbar.

Eine besondere Weiterbildung der Erfindung sieht vor, dass das zweite Leitungsende am Geschirrkorb ortsveränderbar, insbesondere umsteckbar, ist. Dies ermöglicht es dem Betreiber der Geschirrspülmaschine, ein diesem Leitungsende zugeordnetes Anordnen eines Spülgutteiles in einer besonders flexiblen Weise. Weiterhin kann vorgesehen sein, dass ein in den Aufnahmeraum des Geschirrkorbes ragendes zweites Leitungsende wegklappbar ausgestaltet ist. Wird dieses Leitungsende nicht benötigt, so kann es in eine zum Geschirrkorbboden parallele Richtung gebracht werden, wodurch es nicht mehr am Spülprozess teilnimmt.

Das zweite Leitungsende kann darüberhinaus bewegliche Bürsten aufweisen, die z.B. rotierbar sind und den Reinigungsprozess mechanisch unterstützen. Die Bewegung der Bürste erfolgt vorzugsweise durch eine mit Spülflüssigkeit versorgte Antriebsdüse. Die Erfindung wird im folgenden anhand der Zeichnungen eines Ausführungsbeispiels näher erläutert.

Dabei zeigen:
- FIG 1: eine schematische Darstellung eines Geschirrkorbes einer
Haushalt-Geschirrspülmaschine mit einem daran angeordneten Rohrleitungssystem;
- FIG 2a, 2b: Teilabschnitte des Rohrleitungssystems gem. FIG 1;
- FIG 3: ein innerhalb eines zu reinigenden Glases angeordnetes Rohrendstück des
Rohrleitungssystems gem. FIG 1; und
- FIG 4: die Ankoppelung einer Rohrleitung des Rohrleitungssystems gem. FIG 1 an ihre Wasserversorgung.

In einer nicht näher dargestellten Haushalts-Geschirrspülmaschine sind zwei Geschirrkörbe 1 zur Aufnahme von Spülgutteilen 14 zum Zwecke der Reinigung angeordnet. Diese Geschirrkörbe 1, von denen lediglich der untere gem. FIG 1 dargestellt ist, weisen eine Gitterstruktur auf, um eine unterseitige, ungehinderte Spülflüssigkeits-Zufuhr zu ermöglichen. An den unteren seitlichen Kanten des Geschirrkorbes 1 sind Laufräder 3 angeordnet, so dass der Geschirrkorb 1 auf einer Stellebene linear beweglich ist und somit in einen Spülraum der Geschirrspülmaschine einschiebbar und aus diesem wieder herausziehbar ist.

Erfindungsgemäß sind am Boden des Geschirrkorbes 1 Rohrleitungen 5 vorzugsweise aus Kunststoff angeordnet, die Spülflüssigkeit verschiedenen Zonen des Geschirrkorbes 1 zuführen. Die parallel zu einem in der Gebrauchslage horizontal ausgerichteten Boden des Geschirrkorbes geführten Rohrleitungsabschnitte 7 führen die Spülflüssigkeit nach oben gerichteten Abzweigungen 9 zu.

FIG 2a und 2b zeigen je eine dieser nach oben gerichteten Abzweigungen 9, wobei FIG 2a eine Abzweigung 9 darstellt, die sich in einem mittleren Bereich der Rohrleitung 5 befindet, wohingegen FIG 2b eine Abzweigung 9 am Ende der Rohrleitung 5 zeigt. Anhand dieser FIG 2a, 2b ist weiterhin ersichtlich, dass die Abzweigungen 9 an ihrem Ende Austrittsdüsen 10 für die Spülflüssigkeit aufweisen. Die Anbindung einer Abzweigung 9 an die Rohrleitung 5 erfolgt derart, dass diese Abzweigung 9 um eine mit der Rohrachse 12 zusammenfallenden Rotationsachse wegklappbar ist, so dass sie schließlich innerhalb der vom Geschirrkorbboden gebildeten Ebene zum Liegen kommt. In dieser Lage ist, wie nicht dargestellt, eine Zufuhr der Spülflüssigkeit zu den Austrittsstellen am Ende der Abzweigungen 9 gesperrt. Die Reinigungswirkung an Geschirrteilen kann durch eine rotierende Bürste 11 am Ende der Abzweigung 9 verbessert werden. Eine solche rotierende Bürste 11, deren Rotationsachse mit der Achse einer Abzweigung 9 zusammenfällt, ist besonders dann zweckmäßig, wenn wie in FIG 3 dargestellt ein hohes Glas 14, insbesondere ein Weizenbierglas, darübergestülpt ist. Dieser Bürste 11 ist eine nicht näher dargestellte Antriebsdüse zugeordnet, die die Antriebswirkung hervorruft. Die Bürste dient dabei insbesondere zu einer besonders intensiven Reinigung des Bodens des Glases 14. Für eine Anpassung an die Höhe des Glases 14 ist die Abzweigung 9 teleskopartig ausziehbar. Neben der Anordnung von Austrittsdüsen 10 für die Spülflüssigkeit am Ende einer Abzweigung 9 ist insbesondere bei hohen Spülgutteilen eine Anordnung von Austrittsdüsen 13 an den Rohrwänden vorteilhaft. Es können aber auch Austrittsdüsen 13 an den Rohrwänden der Rohrleitungsabschnitte 7 angeordnet sein, die die Spülflüssigkeit dem Geschirrkorbboden von unten zuführen.

Wie vorstehend beschrieben kann der Geschirrkorb 1 zum Zwecke der Beladung mit Spülgutteilen 14 aus der Geschirrspülmaschine herausgezogen werden. In diesem Fall ist das Rohrleitungssystem mit den einzelnen Rohrleitungen 5 von seiner Wasserversorgung abgekoppelt, so dass diese Rohrleitungen 5 auch nicht mit Spülflüssigkeit beschickbar sind. Zur Ankopplung der Rohrleitungen an die Wasserversorgung weisen diese an ihrem Zufuhrstutzen 15 eine umlaufende Gummidichtung 17 auf, welche im eingeschobenen Zustand des Geschirrkorbes 1 an einer Spülbehälterrückwand 19 der Geschirrspülmaschine zu einem flüssigkeitsdichten Anliegen kommt. Korrespondierend zu diesem Zufuhrstutzen 15 der Rohrleitung 5 befindet sich an der Spülbehälterrückwand 19 eine Wasserzufuhröffnung 21, die von einer nicht dargestellten Umwälzpumpe über eine Zulaufleitung 23 mit Spülflüssigkeit gespeist wird. Ein dichter Anschluss wird insbesondere dadurch erreicht, dass der Geschirrkorb 1 von einer nicht dargestellten Beschickungstüre in derem Schließzustand gegen die Spülbehälterückwand 19 gepresst wird.

## Patentansprüche

1. Geschirrspülmaschine, umfassend einen Geschirrkorb (1) mit einem Boden zum Abstellen von Spülgutteilen (14), an den wenigstens eine Rohrleitung (5) angekoppelt ist, durch die Spülflüssigkeit einer vorbestimmten Zone des Geschirrkorbes (1) zuführbar ist, die Rohrleitung (5) durch Ankoppeln eines ersten Leitungsendes (15, 17) an eine Spülflüssigkeits- Bereitstellungsstelle (21, 23) an einer Wand (19) eines Spülbehälters der Geschirrspülmaschine mit Spülflüssigkeit versorgbar ist, wobei die Spülflüssigkeitszufuhr der Bereitstellungsstelle (21, 23) zu der Rohrleitung (5) und/oder einer vorbestimmten Zone des Geschirrkorbes (1) in der Rohrleitung (5) schaltbar ist, **dadurch gekennzeichnet, dass** der Rohrleitung (5) ein Ventil zugeordnet ist, das eine periodisch sich ändernde Spülflüssigkeitszufuhr einstellen Kann.

2. Geschirrspülmaschine nach Anspruch 1, **dadurch gekennzeichnet, dass** an der Rohrleitung (5,9) wenigstens eine Austrittsöffnung (10, 13) für Spülflüssigkeit vorgesehen ist.

3. Geschirrspülmaschine nach Anspruch 1 oder 2, **dadurch gekennzeichnet, dass** die wenigstens eine Austrittsöffnung (10, 13) verschließbar ist.

4. Geschirrspülmaschine nach einem der Ansprüche 1 bis 3, **dadurch gekennzeichnet, dass** das erste Leitungsende (9) der Rohrleitung (5) in den Aufnahmeraum für die Spülgutteile (14) des Geschirrkorbes (1) erstreckt.

5. Geschirrspülmaschine nach Anspruch 4, **dadurch gekennzeichnet, dass** das zweite Leitungsende (9) teleskopartig ausziehbar ist.

6. Geschirrspülmaschine nach Anspruch 4 oder 5, **dadurch gekennzeichnet, dass** das zweite Leitungsende (9) ortsveränderbar ist.

7. Geschirrspülmaschine nach einem der Ansprüche 4 bis 6, **dadurch gekennzeichnet, dass** das zweite Leitungsende (9) wegklappbar ist.

8. Geschirrspülmaschine nach einem der Ansprüche 4 bis 7, **dadurch gekennzeichnet, dass** wenigstens eine Düse (11, 13) am zweiten Leitungsende (9) und/oder an den Wänden der Rohrleitung (5) vorgesehen ist.

9. Geschirrspülmaschine nach einem der Ansprüche 4 bis 8, **dadurch gekennzeichnet, dass** am zweiten Leitungsende (9) eine bewegliche Bürste (11) angeordnet ist.

10. Geschirrspülmaschine nach Anspruch 9, **dadurch gekennzeichnet, dass** die Bürste (11) durch eine mit Spülflüssigkeit versorgbare Antriebsdüse bewegbar ist.

11. Geschirrspülmaschine nach einem der Ansprüche 1 bis 10, **dadurch gekennzeichnet, dass** die Rohrleitung (5) herausnehmbar angeordnet ist.

12. Geschirrspülmaschine nach einem der Ansprüche 1 bis 11, **dadurch gekennzeichnet, dass** die Rohrleitung (5) aus Kunststoff ist.

## Claims

1. Dishwashing machine comprising a dishwasher basket (1) with a floor on which to place the items to be washed (14), to which at least one pipe (5) is attached, through which the dishwashing liquid can be fed to a predetermined zone of the dishwasher basket (1), with provision being made for the pipe (5) to be supplied with dishwashing liquid by means of attaching a first pipe end (15, 17) to a dishwashing liquid reservoir (21, 23) on one wall (19) of a washing container in the dishwasher, whereby the provision of the dishwashing liquid by the dishwashing liquid reservoir (21, 23) can be switched in the pipe (5) to the pipe (5) and/or a predetermined zone of the dishwasher basket (1), wherein a valve is provided for the pipe (5), with said valve capable of governing the periodically changing supply of dishwashing liquid.

2. Dishwashing machine in accordance with Claim 1 wherein provision is made in the pipe (5, 9) for at least one outlet (10, 13) for dishwashing liquid.

3. Dishwashing machine in accordance with Claim 1 or Claim 2 wherein at least the one outlet (10, 13) can be closed.

4. Dishwashing machine in accordance with any one of the Claims 1 to 3 wherein the first end (9) of the pipe (5) projects into the cavity holding the items to be washed (14) in the dishwasher basket (1).

5. Dishwashing machine in accordance with Claim 4 wherein the second end (9) of the pipe can be extended telescopically.

6. Dishwashing machine in accordance with Claim 4 or Claim 5 wherein the second end (9) of the pipe can be repositioned.

7. Dishwashing machine in accordance with any one of the Claims 4 to 6 wherein the second end (9) of the pipe can be folded away.

8. Dishwashing machine in accordance with any one of the Claims 4 to 7 wherein provision is made for at least one nozzle (11, 13) on the second end (9) of the pipe and/or on the walls of the pipe (5).

9. Dishwashing machine in accordance with any one of the Claims 4 to 8 wherein a movable brush (11) is arranged on the second end (9) of the pipe.

10. Dishwashing machine in accordance with Claim 9 wherein the brush (11) can be moved by means of an actuating nozzle which can be supplied with dishwashing liquid.

11. Dishwashing machine in accordance with any one of the Claims 1 to 10 wherein the pipe is removably arranged.

12. Dishwashing machine in accordance with any one of the Claims 1 to 11 wherein the pipe (5) is made of synthetic material.

## Revendications

1. Lave-vaisselle, comportant un panier (1), comprenant un fond pour déposer des pièces à laver (14), auquel est couplé au moins un conduit tubulaire (5) à travers lequel le liquide de lavage peut être amené à une zone prédéterminée du panier (1), le conduit tubulaire (5) peut être alimenté en liquide de lavage par le couplage d'une première extrémité de conduit (15,17) à un emplacement de mise à disposition de liquide de lavage (21,23) à une paroi (19) d'une cuve de lavage du lave-vaisselle, où l'amenée du liquide de lavage de l'emplacement de mise à disposition (21,23) au conduit tubulaire (5) et/ ou à une zone prédéterminée du panier (1) peut être commutée dans le conduit tubulaire (5), **caractérisé en ce qu'**il est associé au conduit tubulaire (5) une vanne apte à régler une amenée de liquide de lavage se modifiant périodiquement.

2. Lave-vaisselle selon la revendication 1,
**caractérisé en ce qu'**il est prévu au conduit tubulaire (5,9) au moins une ouverture de sortie (10,13) du liquide de lavage.

3. Lave-vaisselle selon la revendication 1 ou 2, **caractérisé en ce qu'**au moins une ouverture de sortie (10,13) peut être fermée.

4. Lave-vaisselle selon l'une des revendications 1 à 3, **caractérisé en ce que** la première extrémité de conduit (9) du conduit tubulaire (5) s'étend dans l'enceinte de réception des pièces à laver (14) du panier (1).

5. Lave-vaisselle selon la revendication 4, **caractérisé en ce que** la seconde extrémité de conduit (9) peut être étirée de manière télescopique.

6. Lave-vaisselle selon la revendication 4 ou 5, **caractérisé en ce que** l'emplacement de la seconde extrémité de conduit (9) peut être modifié.

7. Lave-vaisselle selon l'une des revendications 4 à 6, **caractérisé en ce que** la seconde extrémité de conduit (9) peut être repliée.

8. Lave-vaisselle selon l'une des revendications 4 à 7, **caractérisé en ce qu'**au moins une buse (11,13) est prévue à la seconde extrémité du conduit (9) et / ou aux parois du conduit tubulaire (5).

9. Lave-vaisselle selon l'une des revendications 4 à 8, **caractérisé en ce qu'**il est disposé à la seconde extrémité de conduit (9) une brosse mobile (11).

10. Lave-vaisselle selon la revendication 9, **caractérisé en ce que** la brosse (11) est déplaçable par une buse d'entraînement pouvant être alimentée en liquide de lavage.

11. Lave-vaisselle selon l'une des revendications 1 à 10, **caractérisé en ce que** le conduit tubulaire (5) est disposé pour pouvoir être sorti .

12. Lave-vaisselle selon l'une des revendications 1 à 11, **caractérisé en ce que** le conduit tubulaire (5) est en matériau synthétique.
